# EUROPÄISCHE PATENTSCHRIFT

(11) **EP 0 240 467 B1**
(45) Veröffentlichungstag und Bekanntmachung des Hinweises auf die Patenterteilung: **16.10.1991**
(21) Anmeldenummer: 87810206.0
(22) Anmeldetag: 03.04.1987
(51) Int. Cl.: F01B 3/08, F02B 75/26, F02B 75/28

(54) **Dreh-Hubkolben-Maschine**
Rotating-reciprocating machine
Machine alternative à pistons rotatifs

(30) Priorität: 04.04.1986 CH 1316/86; 01.10.1986 CH 1316/86
(43) Veröffentlichungstag der Anmeldung: 07.10.1987
(62) Teilanmeldung aus: 90100552.0
(73) Patentinhaber: Wyrsch, Iso, CH-6403 Küssnacht am Rigi (CH)
(72) Erfinder: Wyrsch, Iso, CH-6403 Küssnacht am Rigi (CH)

(56) Entgegenhaltungen:
- DE-A- 3 038 673
- GB-A- 282 125
- US-A- 2 352 396
- US-A- 2 473 936

## Beschreibung

### Technisches Gebiet

Technisches Gebiet der Erfindung sind Kolbenmaschinen mit hin- und hergehenden und gleichzeitig drehenden Kolben im Zylinder, wie sie im Oberbegriff von Anspruch 1 beschrieben sind. Eine derartige Maschine ist z.B. aus US-A-2473936 bekannt.

Die "klassische", wohlbekannte Hubkolbenmaschine hat Kolben, die nur eine hin- und hergehende Bewegung machen. Die Kolbenbewegung wird dort meist durch Kurbelwelle und Pleuel erzeugt. Die Nachteile der klassischen Hubkolbenmaschine sind unter anderem die Reibung des nur hin- und hergehenden Kolbens am Zylinder, der Platzbedarf des Kurbeltriebs und die Notwendigkeit von separaten Organen zur Steuerung der Ein- und Auslässe.

Nur in speziellen Fällen ist es möglich, dass der Kolben der klassischen Hubkolbenmaschine Oeffnungen in der Zylinderwand direkt steuert. Der Grund liegt darin, dass nur die Position des Kolbens in bezug auf die Hubbewegung bestimmt, ob eine Oeffnung in der Zylinderwand offen oder zugedeckt ist. Die Bewegungsrichtung des Kolben spielt dabei keine Rolle: Bei einer bestimmten Position des Kolbens ist eine Oeffnung beispielsweise offen, unabhängig davon, ob der Kolben sich in Richtung des oberen Totpunkts oder des unteren Totpunkts bewegt. Aus diesem Grund kann die sogenannte Schlitzsteuerung bei klassischen Hubkolbenmaschinen fast nur für 2-Takt-Verbrennungsmotoren verwendet werden.

Es wurden daher universell einsetzbare Kolbenmaschinen vorgeschlagen, welche diese Nachteile vermeiden, indem der Kolben zusammen mit der Hin- und Herbewegung zugleich auch eine Drehbewegung ausführt. Wegen der typischen Dreh- und Hubbewegung des Kolbens wird diese Maschinenart nachfolgend "Dreh-Hubkolben-Maschine" genannt. Mit "Dreh-Hubkolben-Maschine" ist hier nachfolgend eine Arbeitsmaschine oder auch eine Kraftmaschine gemeint.

### Stand der Technik

Es sind folgende Ausführungen von Dreh-Hubkolben-Maschinen bekannt:
Kenneth R. Maltby beschreibt in seinem Patent (US 2,352,396) eine Kolbenmaschine, in welcher der Kolben eine Hubbewegung bei gleichzeitiger Drehbewegung ausführt. Die dem Arbeitsraum zugewandte Kolbenstirnseite hat auf einer Seite exzentrisch einen Absatz. D.h. die Kantenlinie, welche die Stirnseite des Kolbens gegen die Mantelfläche hin begrenzt und daher als Steuerkante wirkt, ist nicht rotationssymmetrisch bezüglich der Zylinderachse. Dadurch beeinflusst die Drehbewegung des Kolbens das Oeffnen und Schliessen der Schlitze in der Zylinderwand. Die Dreh-Hubkolben-Maschine von Wilfried Schwant (DE 3038673) steuert die Schlitze auch durch die Dreh-Hubbewegung des Kolbens, aber in einer anderen Weise: Der Kolben hat einen Kanal, welcher im Innern des Kolbens von der Kolbenstirnseite zur Seitenfläche des Kolbens führt. Der Kanal verbindet dadurch den Arbeitsraum mit der Zylinderwand und, je nach Kolbenstellung, mit den Schlitzen in der Zylinderwand.

Die Dreh-Hubkolben-Maschine von Joe Burrough (US 2,473,936) hat zwar auch Kolben, welche eine Dreh-Hubbewegung ausführen, aber die Steuerung der Schlitze wird durch die Drehbewegung des Kolbens nicht beeinflusst.

Um die Kolbenbewegung von Dreh-Hubkolben-Maschinen zu erzeugen, wurde häufig folgende Vorrichtung vorgeschlagen: Eine Kurvenbahn dreht sich relativ zu Führungselementen und macht dadurch relativ zu den Führungselementen eine Dreh-Hubbewegung. Entweder ist diese Kurvenbahn am Kolben und die Führungselemente in Form von Rollen etc. sind am Zylinder befestigt (Maltby, Burrough, Schwandt), oder umgekehrt.

Ein Problem der bisherigen Dreh-Hubkolben-Maschinen mit Steuerung der Ein- und Auslassöffnungen durch den Kolben (z.B. nach Maltby oder Schwant) ist der grosse Totraum im oberen Totpunkt. Ein hohes Verdichtungsverhältnis ist deshalb nicht möglich. Der Grund für den grossen Totraum liegt im Konstruktionsprinzip: Um im oberen Totpunkt einen kleinen Totraum zu verwirklichen, müsste die Form des Zylinderkopfs ungefähr der Negativform der Kolbenoberfläche entsprechen. Dies ist aber nur annähernd möglich, weil sonst der nicht rotierende Zylinderkopf den nicht rotationssymmetrisch geformten Kolben im oberen Totpunkt bei seiner Drehbewegung behindert.

Ein zweites Problem besteht darin, dass der wechselnde Druck des Arbeitsmediums eine wechselnde Kraft in radialer Richtung auf den unsymmetrischen Kolben bewirkt. Wenn der Kolben gegen die Zylinderwand gedrückt wird, erhöht dies die Reibung. Zudem wurden bisher einige Vorteile, welche die Dreh-Hubbewegung des Kolbens bietet, nicht konsequent ausgenutzt. Es ist deshalb die Aufgabe der vorliegenden Erfindung, eine Dreh-Hubkolben-Maschine zu schaffen, welche mit ihren verschiedenen Ausführungen die erwähnten Probleme behebt.

### Darstellung der Erfindung

Entsprechend der vorliegenden Erfindung ist daher eine Kolbenmaschine mit den Merkmalen gemäss Anspruch 1 vorgesehen.

Dadurch ist das oben erwähnte Problem des grossen Totraums gelöst.

Um das oben erwähnte Problem der radialen Kraftkomponente auf die Kolben zu vermeiden, ist die dem Arbeitsraum zugewandte Stirnfläche der Kolben zusätzlich so geformt, dass sich die vom Druck des Arbeitsmediums herrührenden radialen Kraftkomponenten auf der Kolbenstirnseite gegenseitig kompensieren, so dass jeweils nur eine axiale Kraft auf den Kolben resultiert (siehe Anspruch 2).

### Beschreibung der Zeichnungen

Für ein besseres Verständis der Erfindung wird nun bezug genommen auf die zugehörigen Zeichnungen, welche schematisch folgende Ausführungsbeispiele illustrieren:
Figur 1a und 1b ist ein Längsschnitt entlang der Zylinderachse einer ersten Ausführung einer Maschine welche die erfindungsgemässen Merkmale aufweist;
Figur 2 ist ein Längsschnitt durch die Zylinderachse einer zweiten Ausführung einer Maschine welche die erfindungsgemässen Merkmale aufweist;
Figuren 3a bis 3d sind schematische Querschnitte durch den Arbeitsraum einer Maschine von Figur 1 oder 2 mit Sicht auf eine Kolbenstirnseite und illustrieren den Ladungswechsel bei einer Arbeitsweise als Pumpe;
Figuren 4a bis 4g sind schematische Querschnitte durch den Arbeitsraum einer Maschine gemäss Figur 1 oder 2 mit Sicht auf eine Kolbenstirnseite und illustrieren den Ladungswechsel bei einer Arbeitsweise als Viertaktmotor.
Figuren 5a bis 5f illustrieren schematische Beispiele für Kolbenformen welche in Maschinen anwendbar sind, welche die Merkmale der Erfindung aufweisen;
Figuren 6 bis 9 sind Querschnitte von Ausführungen von Vorrichtungen zur Erzeugung der Kolbenbewegung;
Figuren 9a bis 9c illustrieren Details der in Figur 7 illustrierten Vorrichtung;
Figuren 10a bis 10c illustrieren ein Beispiel für die Form der Stirnseite von Kolben, welche in erfindungsgemässen Maschinen anwendbar sind.
Figuren 11 und 12 sind Längsschnitte, welche schematisch Arten der Kraftübertragung zwischen einer zentralen Welle und dem Kolben illustrieren;
Figur 13 ist ein Längsschnitt, welcher eine Ausführung einer erfindungsgemässen Maschine mit äusseren und inneren Arbeitsräumen illustriert.

### Bildlegende zu den Figuren:

Es werden nun die Zeichnungen beschrieben. Figur 1a und 1b ist ein Längsschnitt einer Maschine entlang der Achse eines Zylinders mit den Zylinderteilen 1a, 1b, 1c. Die Maschine ist in zwei um eine halbe Wellenumdrehung unterschiedlichen Stellungen gezeichnet (Fig. 1a und 1b).

Der Zylinder weist in seiner Wand Öffnungen (Schlitze) auf, welche vorgesehen sind für den Einlass (8, 10) und für den Auslass (9, 11) des Arbeitsmediums. Die Schlitze werden durch die Kolben (2) und durch die kolbenähnlichen Glieder (5) geöffnet und geschlossen. Die Dreh-Hubkolben-Maschine von Figur 1 ist als 2-Takt-Verbrennungsmotor dargestellt. Wenn die Anordnung der Schlitze verändert wäre, könnte diese Dreh-Hubkolben-Maschine jedoch anders funktionieren, beispielsweise als Verdichter.

Der Kolben (2) macht eine oscillierende Hubbewegung und gleichzeitig eine Drehbewegung um die Zylinderachse. Das kolbenähnliche Glied (5) führt nur die Rotation um die Zylinderachse aus. Die dargestellte Variante hat 4 Arbeitsräume (7a und 7b). In Figur 1a zeigt die gezeichnete Stellung zwei Arbeitsräume (7a) bei maximalem Volumen, entsprechend dem unteren Totpunkt. Die andern zwei Arbeitsräume (7b) haben im Moment das minimale Volumen, Totraum oder Kompressionsraum genannt, entsprechend dem oberen Totpunkt. Weil die Stirnflächen erfindungsgemäss simultan drehen und zusammenpassen, ist der Totraum sehr klein. Figur 1b zeigt die Kolben in anderen Stellungen nach einer halben Umdrehung.

Die Bewegung des Dreh-Hubkolbens (2) wird auf bekannte Art durch eine Kurvenbahn (3) erzeugt, welche sich auf die Führungen (4) abstüzt. Die Kolben (2) machen einen Hubzyklus, das heisst eine Hin- und Herbewegung, pro Umdrehung. Die Leistungsübertragung vom Kolben nach aussen erfolgt mittels einer zentralen Welle (14). Die Kolben (2) sind mit der zentralen Welle (14) so verbunden, dass sie entlang der zentralen Welle längs verschiebbar sind, aber dass sie das Drehmoment auf die zentrale Welle (14) übertragen.

Figur 2 zeigt schematisch einen Schnitt durch die Zylinderachse einer Dreh-Hubkolben-Maschine, bei welcher die Hubbewegung des Kolbens (2) auf bekannte, konventionelle Weise mittels Kurbelwelle (28), Pleuelstange (27) und Kreuzkopf (25) erzeugt wird. Die Drehung des Kolbens (2) wird auf separate Weise erzeugt. In diesem Beispiel wird die Drehbewegung durch ein Zahnrad (22) und eine zentrale Welle (14) auf den Kolben (2) und das kolbenähnliche Glied (5) übertragen. Die Anordnung und die Form des Kolbens und des kolbenähnlichen Glieds und die Art und Weise der Steuerung der Öffnungen in der Zylinderwand sind erfindungsgemäss ausgeführt und sind analog zu Figur 1.

Figur 3 illustriert den Ladungswechsel bei einer Dreh-Hubkolben-Maschine welche als Pumpe arbeitet. Es ist je ein Querschnitt durch den Arbeitsraum (7) im Zylinder (1) mit Sicht auf die Kolbenstirnseite schematisch dargestellt.

Fig. 3a: Der Kolben ist im oberen Totpunkt, der Einlassschlitz (8) und der Auslassschlitz (9) sind durch den Kolben verschlossen.

Fig. 3b: Der Einlassschlitz ist durch den Kolben geöffnet, der Kolben geht nach unten, das Arbeitsmedium strömt ein (10).

Fig. 3c: Der Kolben ist ungefähr im unteren Totpunkt. Der Einlassschlitz ist gerade geschlossen, der Auslassschlitz ist noch nicht offen.

Fig. 3d: Der Kolben kommt nach oben, der Auslass (9) ist geöffnet, das Arbeitsmedium strömt aus (11).

Figur 4 zeigt analog zu Figur 3 schematisch den Ladungswechsel für den Fall eines 4-Takt-Motors.
Fig. 4a: oberer Totpunkt; 4b: Ansaugen;
4c: unterer Totpunkt; 4d: Verdichten;
4e: Beginn der Verbrennung und oberer Totpunkt; 4f: Arbeitstakt
4g: unterer Totpunkt; 4h: Auspuffen.

Figur 5 zeigt schematische Beispiele für Formen von Kolben (2) oder kolbenähnlichen Gliedern (5): Fig 5a und 5b zeigen asymmetrische Formen; Fig 5c und d, 5e und 5f zeigen punktsymmetrische Formen, bei denen der Druck im Arbeitsraum keine resultierende Querkraft bewirkt.

Figuren 6 bis 9 zeigen Ausführungsvarianten des Mechanismus, welcher den Kolben (2) zur Dreh-Hubbewegung führt. In Figur 6 ist die räumliche Kurvenbahn (3) als scheibenähnliche Kurvenbahn fest am Kolben (2). Die Führungen bestehen hier aus Rollen (4). Der Kolben (2) macht einen Hubzyklus pro Umdrehung. Diese Ausführung entspricht dem bisherigen Stand der Technik.

In Figur 7 macht der Kolben infolge der Form der räumlichen Kurvenbahn (3) zwei Hubzylen pro Umdrehung.

In Figur 8 ist die räumliche Kurvenbahn (3) als umlaufende Nut geformt, in welche die Führung (4) greift. Diese Ausführung entspricht auch dem bisherigen Stand der Technik.

Figur 9a - 9c zeigt Details einer verbesserten Ausführung aus drei Blickrichtungen. Die Führungen (4) sind durch Wippen (16) miteinander verbunden, die Wippen sind mit dem Zylinder verbunden (Siehe Figur 7).

Zusätzlich zu den erwähnten Varianten mit am Kolben (2) befestigter Kurvenbahn (3) existieren auch die entsprechenden konträren Varianten: Die Kurvenbahn (3) ist mit dem Zylinder (1) verbunden, und die Führungen (4) sind am Kolben (2) befestigt.

Figur 10a-c zeigt ein Beispiel für die Form der Stirnseiten von Kolben (2) bzw. von kolbenähnlichen Gliedern (5), welche für die erfindungsgemässe Maschine anwendbar sind. Figur 10c zeigt eine Ansicht vom Arbeitsraum her auf die Kolbenstirnseite. Figure 10a und 10b zeigen ein Detail aus einem Schnitt längs der Zylinderachse in der Richtung von A-A und B-B. Der Kolben (2) bewegt sich zum oberen Totpunkt. Das aus den engen Quetschflächen herausgepresste Arbeitsmedium wird dabei tangential in den torusförmigen Wirbelraum (43) eingeleitet. Eine solche Verwirbelung des Arbeitsmediums ist zum Beispiel für Dieselmotoren erwünscht.

Figuren 11 bzw. 12 zeigen schematisch die Drehmomentübertragung zwischen zentraler Welle (14) und Dreh-Hubkolben (2) mittels Membrane (18) bzw. mittels Balg (19).

Figur 13 zeigt schematisch ein Beispiel einer Ausführungsform von erfindungsgemässen zusätzlichen inneren Arbeitsräumen (47) im Kolben (2). Der innere Kolben (31) ist auf der zentralen Welle (14) befestigt und macht eine Rotationsbewegung. Der Kolben (2) dient dem inneren Kolben (31) als Zylinder und vergrössert und verkleinert durch seine Dreh-Hubbewegung die inneren Arbeitsräume (47) beidseits des inneren Kolbens (31). Im Beispiel führt ein Einlass-Kanal (30) in der zentralen Welle (14) via Rückschlagventile (32) in die inneren Arbeitsräume (47). Der Auslass erfolgt durch Schlitze (33) im Kolben (2) und im Zylinder (1), welche durch die Bewegung des Kolbens (2) geöffnet und geschlossen werden.

Die inneren Arbeitsräume können z.B. als Pumpe oder Verdichter verwendet werden, oder beispielsweise um das Arbeitsmedium vorzuverdichten und es von den inneren Arbeitsräumen (47) durch einen speziellen Kanal (34) in die Arbeitsräume (7) zu leiten. Bei Verwendung als Verdichter werden die Stirnseiten des inneren Kolbens (31) und die Innenform des Kolbens (2) vorteilhafterweise formlich so aufeinander angepasst, dass der Totraum klein ist.

### Beschreibung der Erfindung

In der erfindungsgemässen Dreh-Hubkolben-Maschine wird der Arbeitsraum durch den Zylinder (1;1a,1b,1c) und entweder durch zwei Kolben (2) begrenzt, oder durch einen Kolben (2) und ein kolbenähnliches Glied (5). Die Kolben (2) rotieren um die Zylinderachse und machen zusätzlich eine oscillierende Hubbewegung entlang der Zylinderachse. Das kolbenähnliche Glied (5) macht nur eine Rotation um die Zylinderachse. Mindestens ein Kolben (2) oder ein kolbenähnliches Glied (5) steuert einen oder mehrere Schlitze in der Zylinderwand durch Zudecken oder Freigeben dieser Schlitze mit seiner Mantelfläche. Die stirnseitige Begrenzung dieser Mantelfläche ist nicht rotationssymmetrisch. Daher hat die Drehbewegung eine Wirkung auf das Oeffnen und Schliessen der Schlitze. Entsprechend der Erfindung kann der Totraum im oberen Totpunkt beliebig klein gemacht werden. Im Extremfall ist der Totraum annähernd gleich Null: In diesem Fall passen die beiden Kolben beziehungsweise der Kolben und das kolbenähnliche Glied mit ihren Stirnseiten wie eine Negativform und eine Positivform genau ineinander. Weil sich beide Teile im Zylinder drehen, besteht keine Behinderung der Drehbewegung.

Infolge von Kolbendrehung und Kolbenform ist jede beliebige Abfolge von Oeffnen und Schliessen der Schlitze möglich. Und es ist ein hohes Verdichtungsverhältnis realisierbar.

Daher lässt sich diese Erfindung für alle bekannten Anwendungen von Kolbenmaschinen einsetzen. 2-Takt-, 4-Takt-Motoren, Pumpen und Verdichter u.s.w., welche nach diesem Prinzip realisiert werden, sind daher nur verschiedene Arten von Verkörperungen der selben erfindungsgemässen Idee.

Eine erfindungsgemässe Version vermeidet den zweiten Nachteil bisheriger Dreh-Hubkolben-Maschinen mit Steuerung der Schlitze durch den Kolben: Sie vermeidet die resultierende radiale Kraftlkomponente, welche der Druck des Arbeitsmediums auf die nicht rotationssymmetrische Kolbenstirnfläche ausübt. In dieser erfindungsgemässen Version ist der Kolben zusätzlich so geformt, dass sich die radialen Querkraftkomponenten gegenseitig aufheben.

Der Kolben (2) einer anderen Version macht auch eine Dreh-Hubbewegung und dient mit seiner Innenfläche als Zylinder für einen darin eingeschlossenen zusätzlichen inneren Kolben (31). Dieser innere Kolben ist auf einer Welle oder Achse befestigt, welche in den Kolben (2) hineinreicht oder durch den Kolben (2) hindurchführt. Deshalb führt dieser innere Kolben (31) relativ zum ihn umschliessenden Kolben (2) eine Hubbewegung aus, wodurch dieses innere System ebenso als Kraft- oder Arbeitsmaschine arbeitet und beispielsweise benutzt wird um das Arbeitsmedium vorzuverdichten. (Figur 13 zeigt schematisch eine Ausführung davon).

Eine andere Version ist dadurch gekennzeichnet, dass die Dreh-Hubbewegung des Kolbens erzeugt wird mittels einer Kurvenbahn (3) und Führungen (4) (Fig. 1 und 6 bis 9), und dadurch dass die Führungselemente, beispielsweise Rollen oder Gleiter, miteinander durch Wippen (16) verbunden sind. Diese Wippen lösen das folgende Problem: Wenn die Führungselemente (4) fest mit dem Zylinder (1) verbunden sind, kann die Dicke des Kurvenbahn offensichtlich nicht konstant sein. (Vergleiche Figure 6 mit Figur 7 und siehe Figur 9a-9c).

Eine andere Version ist dadurch gekennzeichnet, dass mehrere Einlassschlitze oder mehrere Auslassschlitze oder mehrere Einlassschlitze und mehrere Auslassschlitze pro Arbeitsraum in der Zylinderwand existieren, und dadurch dass diese Einlassschlitze und/oder diese Auslassschlitze nicht gleichzeitig zusammen geöffnet und geschlossen werden. Dies wird erreicht, indem die Schlitze in der Zylinderwand auf solche Weise angeordnet sind, dass der Kolben oder das kolbenähnliche Glied diese nacheinander öffnet oder schliesst, oder durch Ventile oder ventilähnliche Vorrichtungen, welche mindestens einen dieser Schlitze zusätzlich öffnen oder schliessen. Beispiele hierzu werden nachfolgend erwähnt werden im Zusammenhang mit "Beispiele zur Ausführung der Erfindung".

Eine andere Version ist dadurch gekennzeichnet, dass das Arbeitsmedium im Arbeitsraum in Rotation versetzt oder verwirbelt wird: Diese Bewegung des Arbeitsmediums wird verursacht durch die Drehbewegung der Stirnflächen des Kolbens (2), beziehungsweise des kolbenähnlichen Glieds (5) und durch die Richtung des Einlasskanals oder der Einlasskanäle (8) welche eine tangetiale Komponente relativ zur Zylinderachse aufweisen.

Zusätzliche Drehungen oder Verwirbelungen des Arbeitsmediums können in der Nähe des oberen Totpunktes bewirkt werden durch die Form der zwei Stirnflächen. Das Arbeitsmedium wird zum Beispiel in einen Wirbelraum zwischen diesen beiden Stirnflächen eingeleitet. (Siehe Figur 10a - c).

In einer anderen Version ist die Synchronisation zwischen der Drehbewegung und der Hubbewegung des Kolbens variabel. Auf diese Weise werden zum Beispiel die Steuerzeiten der Schlitzsteuerung verändert. Diese verstellbare Synchronisation wird auf folgende Weise gemacht: Derjenige Teil der Vorrichtung zur Erzeugung der Dreh-Hubbewegung des Kolbens, welcher direkt oder indirekt am Zylinder (1) befestigt ist, ist relativ zum Zylinder um die Zylinderachse drehbar, oder derjenige Teil der Vorrichtung, welcher am Kolben (2) befestigt ist, ist drehbar um die Rotationsachse des Kolbens und daher auch relativ zur Stirnseite des Kolbens.

Eine andere Version hat die folgenden zusätzlichen charakteristischen Merkmale: Eine zentrale Welle (14) überträgt die Drehbewegung des Kolbens (2) auf eine oder zwei Aussen-Stirnseiten der Maschine. Sie ist so gemacht, dass zwischen Kolben (2) und zentraler Welle (14) ein Drehmoment übertragen wird und dass trotzdem die oscillierende Hubbewegung durch eine axiale Verschiebbarkeit gewährleistet ist. Dies wird erfindungsgemäss erreicht mittels Wälzkörper, welche Tangentialkräfte übertragen und sich während der Axialverschiebung rollend bewegen. Konstruktionen solcher Elemente sind bekannt als längsverschiebbare homokinetische Gelenke, welche für den Vorderradantrieb von Autos benutzt werden.

In einer anderen Version erfolgt die Drehmomentübertragung vom Kolben (2) auf die zentrale Welle (14) oder die Drehmomentübertragung zwischen zwei benachbarten Kolben (2) mittles einer oder mehrerer Membranen oder Bälgen oder anderer federartiger Elemente, welche die axiale Längsverschiebung durch elastische Verformung zulassen.

Bei einer anderen Version bildet das kolbenähnliche Glied (5) zugleich eine Komponente, z.B. der Anker, eines Elektromotors oder eines elektrischen Generators. Die andere Komponente, z.B. der Stator, des Elektromotors oder Generators ist direkt oder indirekt am Zylinder befestigt. Auf diese Weise wirken elektromagnetische Kräfte in tangentialer Richtung auf dieses drehende Glied.

Bei einer anderen Version erfolgt die Drehmomentübertragung zwischen den Kolben (2), oder zwischen dem Kolben (2) und dem kolbenähnlichen Glied (5), mittels Formschluss, indem die benachbarten Stirnseiten dieser Teile (2 oder 5) wie Klauen ineinander greifen. Die Form dieser Stirnseiten ist so auf die Hublänge abgestimmt, dass diese dauernd ineinander im Eingriff bleiben und auf diese Weise Tangentialkräfte mittels Gleitflächen übertragen.

Eine andere Version ist dadurch gekennzeichnet, dass die Kolben (2) und, falls vorhanden, das kolbenähnliche Glied(5) auf einem Schmierfilm aufliegen, welcher sich in jenem Bereich der Zylinderwand befindet, wo keine zu steuernden Schlitze (8/9) sind. Die Rotationsbewegung dieser Teile (2 und 5) erzeugt einen hydrodynamischen Schmierzustand. Bei Anwendungen, wo das Schmiermittel nicht in den Arbeitsraum (7;7a,7b) oder in die Schlitze gelangen darf, verhindert ein Dichtungselement, wie z.B. ein im Zylinder montierter Abstreifring, dass das Schmiermittel in den Arbeitsraum oder in die Schlitze gelangt.

Es gibt zusätzliche verschiedene Versionen, indem die Merkmale von mehreren verschiedenen Ansprüchen kombiniert werden.

### Beispiele zur Ausführungen der Erfindung

Die Wahl der Ausführungsart der Erfindung hängt von der Grösse, der Verwendungsweise, dem Arbeitsverfahren der Maschine und so weiter ab. Im folgenden werden Ausführungsformen der erfindungsgemässen Dreh-Hubkolben-Maschine in der Anwendung als Verbrennungsmotor beschrieben, weil die Anwendung und Funktion von Kolbenmaschinen als Verbrennungsmotor am besten bekannt ist:
Der Arbeitsraum (7) wird von zwei Kolben (2) begrenzt, welche beide eine Dreh-Hubbewegung ausführen. Dies hat den Vorteil, dass die relative Oberfläche des Arbeitsraumes klein ist. Die beiden Kolben steuern die Ein- und Auslassschlitze in den Zylinderwänden. Die Kolben sind erfindungsgemäss so geformt, dass das Verdichtungverhältnis so hoch ist, wie es für die Anwendung (z.B. Benzinmotor) erwünscht ist und dass der Druck des Arbeitsmediums keine resultierende Radialkraft auf die Kolben ausübt.

Die Kolben sind so geführt, dass sie entweder einen oder zwei Hubzyklen pro Umdrehung machen. Es sind je mehrere Schlitze für Einlass und für Auslass vorhanden. Diese werden auf spezielle Weise gesteuert, wie anhand der nachfolgenden Beispielen erklärt:
Das erste Beispiel betrifft den Auslassvorgang bei einem Verbrennungsmotor, welcher durch die Abgasenergie aufgeladen ist, z.B. mittels Turbolader.

Bei bisherigen Motoren mit Abgas-Turbolader sieht der Auslassvorgang folgendermassen aus: Wenn der Auslass öffnet, ist der Druck im Zylinder noch um ein Vielfaches höher als im Abgassammelrohr vor dem Turbolader. Das Abgas strömt mit Schallgeschwindigkeit aus und wird auf das Druckniveau des Abgassammelrohres entspannt. Dadurch geht in dieser ersten Phase des Auspuffens viel Nutzenergie verloren. Später fällt der Druck im Zylinder auf das Niveau des Abgassammelrohres ab. Die erfindungsgemässe Dreh-Hubkolben-Maschine funktioniert so: Wenn der erste Auslass öffnet, strömt das Abgas in ein Abgassammelrohr, in welchem der Druck relatig hoch ist. Wenn der Druck im Abgassammelrohr ungefähr den halben Zylinderinnendruck nicht übersteigt, so wird trotzdem Schallgeschwindigkeit erreicht. Das heisst: Die Entleerung des Zylinders wird dadurch nicht verlangsamt, der Motor "spürt" den höheren Gegendruck nicht. Etwas später öffnet der Kolben einen zweiten Auslasskanal, welcher die Abgase in ein anderes Abgassammelrohr führt, in welchem der Druck niedriger ist. Wenn der Druck im Zylinder ungefähr den Druck im ersten Abgassammelrohr unterschreitet, wird der erste Auslassschlitz geschlossen. Bei der einfachsten Variante führt der zweite Auslasskanal via Schalldämpfer direkt ins Freie. Oder die Abgase werden zuerst durch weitere Auslassschlitze in zusätzliche verschiedene Abgassammelrohre mit verschiedenen Druckniveaus zu Turboladern geführt. Wegen der höheren Ausbeutung der Abgasenergie in der ersten Phase erhält der Turbo genügend Energie und benötigt daher nicht die gesamte Abgasmenge. Der Zylinder-Innendruck ist nun daher in der späten Phase des Auspuffens bedeutend tiefer als das komprimierte Einlassgas. Dies bewirkt bei einem Viertaktmotor auch während des Gaswechsels eine deutlich spürbare zusätzliche Leistung und eine Verbesserung des Wirkungsgrades. Beim Zweitakt-Motor erreicht man dadurch einen ungemein schnellen und wirkungsvollen Gaswechsel.

Ein deutlicher Vorteil ergibt das im obigen Beispiel erwähnte Auslasssystem auch für die "Zusammenarbeit" zwischen Motor und Turbo und für die Charakteristik der Leistungsabgabe des Motors: Der erste Auslass ist beispielsweise so konstruiert, dass bei Vollast und eher tiefer Drehzahl das Abgas, während der Öffnungszeit des ersten Auslasses, mit Schallgeschwindigkeit ausströmt. Nun erhöhen wir die Drehzahl: Die absolute Dauer der Öffnungszeit des ersten Auslasses verkürzt sich linear mit der Drehzahl. Dafür erhöht sich linear die Anzahl der Öffnungen pro Zeiteinheit. Folglich bleibt die Abgasmenge und Energie vom ersten Auslass für den Turbolader ungefähr konstant. Auf der Verdichterseite jedoch ergibt sich infolge der höheren Drehzahl des Motors ein erhöhter Luftbedarf. Daher sinkt der Aufladedruck. Das Drehmoment des Motors nimmt daher mit abnehmender Drehzahl zu. Dies ist genau das erwünschte Gegenteil einer typischen Turbo-Motor-Leistungscharakteristik. Es ist auch sinnvoll und realisierbar, die Einlasskanäle in einem analogen System zu konstruieren. Das folgende Beispiel ist vor allem für Ottomotoren sinnvoll:
Um die Zylinderfüllung und damit die Leistung verringern zu können - für Teillast -, verwendet man bei konventionellen Otto-Motoren Drosselklappen im Ansaugkanal. Das verschlechtert den Wirkungsgrad und stört beim 2-Takt-Motor den Gaswechsel. Beim Dreh-Hubkolben-Motor wird ungedrosselt angesaugt und die Füllung bei Teillast folgendermassen vermindert: Zu Beginn des Verdichtungstaktes entweicht ein Teil der angesaugten Luft durch Schlitze, welche durch Drosselklappen verschliessbar sind. Dadurch wird quasi der wirksame Hub verkürzt. N.B: Dieses Prinzip ist auch für die Variierung der Fördermenge von Pumpen und Verdichtern realisierbar.

Andere Anwendungen von zusätzlichen Schlitzen: Während des Verdichtens wird vorverdichtete Zusatzluft oder ein Brennstoff-Luft-Gemisch durch einen speziellen Einlassschlitz in den Arbeitsraum geblasen. Der Brennstoff oder ein Brennstoff-Luft-Gemisch wird der angesaugten Luft erst hinzugegeben, wenn der Auslass geschlossen ist. Dadurch wird verhindert, dass unverbrannter Treibstoff emittiert wird. Die Fähigkeit des Kolbens, Öffnungen bzw. Flächen in der zylinderwand abzudecken, kann auch dazu benützt werden, Ventile, Düsen, Zünder, Sensoren usw. vor der hohen Verbrennungstemperatur oder dem hohen Druck zu schützen.

## Patentansprüche

1. Kolbenmaschine, die als Arbeits- oder Kraftmaschine nutzbar ist, mit einem Zylinder (1), einem ersten Kolben (2), welcher derart im Zylinder (1) geführt ist, dass er eine Drehbewegung um die Zylinderachse und gleichzeitig eine oszillierende Hubbewegung parallel zur Zylinderachse ausführt, einem zweiten Kolben (2) oder einem kolbenähnlichen Glied (5), der oder das derart im Zylinder (1) geführt ist, dass er oder es zumindest eine Drehbewegung um die Zylinderachse ausführt, wobei der Zylinder (1), der erste Kolben (2) und der zweite Kolben (2) oder das kolbenähnliche Glied (5) einen Arbeitsraum (7) begrenzen und wobei mindestens die Kante der dem Arbeitsraum (7) zugewendeten Stirnseite des ersten Kolbens (2) oder des zweiten Kolbens (2) oder des kolbenähnlichen Gliedes (5) einen oder mehrere in der Zylinderwand angeordnete Ein - und Auslassschlitze (8, 9) des Arbeitsraums (7) steuern,
dadurch gekennzeichnet,
dass die dem Arbeitsraum zugewendeten Stirnseiten des ersten und zweiten Kolbens (2) oder des ersten Kolbens (2) und des kolbenähnlichen Gliedes (5) derart geformt sind, dass diejenigen Kantenlinien, die diese Stirnseiten gegen die Mantelfläche der Kolben (2) oder des kolbenähnlichen Gliedes hin begrenzen, nicht rotationssymmetrisch bezüglich der Zylinderachse sind und dass die zwei den Arbeitsraum (7) in axialer Richtung begrenzenden Stirnseiten der Kolben (2) oder des kolbenähnlichen Gliedes (5) bezüglich ihrer Form und Position so zusammenpassen, dass der Arbeitsraum (7) im oberen Totpunkt der Kolbenmaschine beliebig klein ausgelegt werden kann.

2. Kolbenmaschine nach Anspruch 1, dadurch gekennzeichnet, dass die Stirnseite der Kolben (2) so geformt ist, dass die vom Druck des Arbeitsmediums herrührenden radialen Kraftkomponenten auf die Stirnseite sich gegenseitig kompensieren, so dass jeweils nur eine axiale Kraft auf den Kolben resultiert.

3. Kolbenmaschine nach Anspruch 1 oder 2, dadurch gekennzeichnet, dass mindestens ein Kolben (2) hohl ausgebildet ist und mit seiner Innenfläche als Zylinder für einen darin eingeschlossenen inneren Kolben (31) dient, welcher auf einer zentralen Welle (14) oder Achse befestigt ist, die in den Kolben hineinreicht oder durch ihn hindurch geht, wobei dieser innere Kolben (31), relativ zum ihn umschliessenden Kolben (2), eine Hubbewegung ausführt, wodurch das innere System als weitere Kolbenmaschine funktioniert.

4. Kolbenmaschine nach Anspruch 1, 2, oder 3, dadurch gekennzeichnet, dass die Bewegung der Kolben (2) mittels mindestens einer Kurvenbahn (3) erzeugt wird, welche sich auf einer oder mehreren Führungen, bestehend aus Führungselementen wie beispielsweise Rollen oder Gleiter, abstützt und welche eine Dreh-Hubbewegung relativ zu diesen Führungen ausführt, wobei diese Führungselemente (4) miteinander durch Wippen (16) verbunden sind.

5. Kolbenmaschine nach Anspruch 1, 2, 3 oder 4, dadurch gekennzeichnet, dass mehrere Einlassschlitze oder mehrere Auslassschlitze oder mehrere Einlass- und mehrere Auslassschlitze pro Arbeitsraum in der Zylinderwand vorhanden sind, und dass diese Einlassschlitze oder dass diese Auslassschlitze nicht gleichzeitig miteinander geöffnet oder geschlossen werden.

6. Kolbenmaschine nach Anspruch 1, 2, 3, 4 oder 5, dadurch gekennzeichnet, dass das Arbeitsmedium im Arbeitsraum in Rotation versetzt oder verwirbelt wird durch die Drehbewegung der dem Arbeitsraum zugewandten Stirnflächen und durch die Richtung des Einlasskanals oder der Einlasskanäle (8), welche eine tangentiale Komponente relativ zur Zylinderachse aufweisen.

7. Kolbenmaschine nach Anspruch 1, 2, 3, 4, 5 oder 6, dadurch gekennzeichnet, dass die Synchronisierung zwischen der Kolbendrehung und der Hubbewegung verstellbar ist, indem derjenige Teil der Vorrichtung, welche die Dreh-Hubbewegung des Kolbens erzeugt, welcher direkt oder indirekt am Zylinder (1) befestigt ist, relativ zum Zylinder drehbar um die Zylinderachse ist, oder indem der andere Teil dieser Vorrichtung, welcher am Kolben (2) befestigt ist, relativ zur Stirnfläche des Kolbens um die Drehachse des Kolbens drehbar ist.

8. Kolbenmaschine nach Anspruch 1, 2, 3, 4, 5, 6 oder 7, dadurch gekennzeichnet, dass die Übertragung der Drehbewegung eines der Kolben (2) auf einen anderen Kolben (2), auf ein kolbenähnliches Glied (5) und/oder aus der Maschine heraus mittels einer entlang der Zylinderachse verlaufenden zentralen Welle (14) erfolgt, wobei die Drehmomentübertragung vom Kolben (2) auf die zentrale Welle (14) mittels Wälzkörper erfolgt, welche Tangentialkräfte übertragen und sich während der Axialverschiebung rollend bewegen wie längsverschiebbare homokinetische Antriebsgelenke.

9. Kolbenmaschine nach Anspruch 1, 2, 3, 4, 5, 6 oder 7, dadurch gekennzeichnet, dass die Drehmomentübertragung von einem der Kolben (2) auf die zentrale Welle (14) oder die direkte Drehmomentübertragung zwischen zwei benachbarten Kolben mittels einer oder mehrerer Membranen oder Bälgen oder anderen federähnlichen Elementen erfolgt, welche die axiale Längsverschiebbarkeit durch elastische Deformation zulassen.

10. Kolbenmaschine nach Anspruch 1,2 3,4,5,6,7,8 oder 9, dadurch gekennzeichnet, dass das kolbenähnliche Glied (5) so gestaltet ist, dass es eine Komponente eines Elektromotors oder eines Elektrogenerators bildet, wobei die andere Komponente des Elektromotors oder Generators direkt oder indirekt am Zylinder befestigt ist.

11. Kolbenmaschine nach Anspruch 1,2,3,4,5,6,7 oder 10, dadurch gekennzeichnet, dass die Drehbewegung zwischen den Kolben (2) oder zwischen einem Kolben (2) und einem kolbenähnlichen Glied (5) mittels Formschluss zwischen den zwei benachbarten, den Arbeitsraum begrenzenden Stirnflächen übertragen wird.

12. Kolbenmaschine nach Anspruch 1,2,3,4,5,6,7,8,9,10 oder 11, dadurch gekennzeichnet, dass die Kolben (2) auf einem Schmierfilm aufliegen, der sich in jenem Bereich der Zylinderwand befindet, wo keine zu steuernden Schlitze sind, und dass das Schmiermittel, falls es nicht in den Arbeitsraum oder in die Schlitze gelangen darf, mittels eines Abstreifrings oder anderer Dichtelemente vom Arbeitsraum und den Schlitzen ferngehalten wird.

## Claims

1. A piston engine or piston machine with a cylinder (1), with a first piston (2) being guided in the cylinder (1) in such a way that it executes a rotating motion around the cylinder axis and at the same time a reciprocating motion coaxial to the cylinder axis, and with a second piston (2) or a piston-like member (5) being guided in the cylinder (1) in such a way that it executes at least a rotating motion around the cylinder axis, the cylinder (1), the first piston (2) and the second piston (2) or the piston-like member (5) limiting a working chamber (7) and at least the edge line of the front (working) face turned to the working chamber (7) of the first piston (2) or of the second piston (2) or of the piston-like member (5) control one or more ports in the cylinder wall of the working chamber (7),
characterized
in that the two front (working) faces of the first and the second pistons (2) or of the first piston (2) and the piston-like member (5) are formed in such a way, that the edge lines thereof limiting these front (working) faces against the lateral surfaces of the pistons (2) or of the piston-like member (5) do not have the rotationally symmetrical geometry of a body of revolution in relation to the cylinder axis and that the two front (working) faces of the pistons (2) or of the piston-like member (5) which are limiting the working chamber (7), in relation to their form and position to each other, match together in such a way that the clearance volume of the working chamber (7) in the top dead center of the piston machine can be made as small as wished.

2. A piston engine or piston machine according to claim 1, characterized in that the front (working) face of the pistons (2) is formed in such a way that the radial force components, resulting from the pressure of the working fluid, compensate each other on the front face so that only an axial force results on the piston.

3. A piston engine or piston machine according to claim 1 or 2, characterized in that at least one piston (2) is hollow and is arranged to serve with its inner surface as a cylinder for a therein enclosed inner piston (31) which is fixed on a central shaft (14) or axle reaching into the piston (2) or going through the piston (2) and thus this inner piston (31) being arranged to execute, with regard to the piston (2) enclosing it, a reciprocating motion, whereby this inner system is working as well as a piston engine or piston machine.

4. A piston engine or piston machine according to claim 1, 2, or 3, characterized in that the motion of the piston (2) is arranged by means of at least one cam-like curved path (3) which supports itself on one or more guides comprising guiding elements such as, for example, rollers or gliders, and which executes a rotating reciprocating motion with regard to these guides, and in that the guiding elements (4) are connected together by rockers (16).

5. A piston engine or piston machine according to claim 1, 2, 3, or 4, characterized in that several intake ports or several outlet ports or several intake and several outlet ports per working chamber exist in the cylinder wall, and in that these intake ports or in that these outlet ports are not opened or closed together at the same time.

6. A piston engine or piston machine according to claim 1, 2, 3, 4 or 5, characterized in that the working fluid is put into rotation or swirled in the working chamber by the rotating motion of the front (working) faces and by the direction of the intake channel or intake channels (8) which has or have a tangential component with regard to the axis of the cylinder.

7. A piston engine or piston machine according to claim 1, 2, 3, 4, 5 or 6, characterized in that the sychronization between the piston rotation and the reciprocating motion is variable by means of the part of the device, which arranges the rotating reciprocating motion of the piston (2) and which is directly or indirectly fixed on the cylinder (1), being turnable around the cylinder axis relative to the cylinder, or by the other part of this device fixed on the piston (2) being turnable around the rotation axis of the piston relative to the front (working) face of the piston.

8. A piston engine or piston machine according to claim 1, 2, 3, 4, 5, 6 or 7, characterized in that the rotating motion of one of the pistons (2) is transferred to an other piston (2), to the piston-like member (5) and/or to the outside of the machine by means of a central shaft (14) which is coaxial to the cylinder axis, whereas the transmission of the torque from the piston (2) on the central shaft (14) results by means of rolling elements which transfer tangential forces and are rolling in case of the axial displacement as longitudinally displaceable homokinetic universal joints.

9. A piston engine or piston machine according to claim 1, 2, 3, 4, 5, 6 or 7, characterized in that the transmission of the torque from the piston (2) on the central shaft (14) or the direct transmission of the torque between two neighbouring pistons results by means of one or several diaphragms or bellows or other spring-like elements which permit the axial longitudinal displacement by elastic deformation.

10. A piston engine or piston machine according to claim 1, 2, 3, 4, 5, 6, 7, 8 or 10, characterized in that the piston-like member (5) is arranged to be a component of an electric motor or of an electric generator, whereas the other component of the electric motor or electric generator is directly or indirectly fixed to the cylinder.

11. A piston engine or piston machine according to claim 1, 2, 3, 4, 5, 6, 7 or 10, characterized in that the rotating motion between pistons (2) or between a piston and a piston-like member (5) is transferred by means of profile-fit by the two adjacent front faces limiting the working chamber always meshing with each other.

12. A piston engine or piston machine according to claim 1, 2, 3, 4, 5, 6, 7, 8, 9, 10 or 11, characterized in that the piston (2) bears upon a lubrication film which is situated in that range of the cylinder wall where there are no controllable ports, and in that, if the lubrication fluid must not get into the working chamber or into the ports, it is kept away by a scraper ring or other sealing elements from the working chamber or the ports.

## Revendications

1. Machine à pistons, utilisable comme moteur ou comme machine, composée d'un cylindre (1), d'un premier piston (2), qui est guidé dans le cylindre (1) de sorte qu'il effectue un mouvement rotatif autour de l'axe du cylindre et en même temps un mouvement alternatif oscillant parallèle à l'axe du cylindre, d'un second piston (2) ou une pièce similaire (5) au piston, qui est guidé(e) dans le cylindre (1) de sorte qu'il (ou elle) effectue au moins un mouvement rotatif autour de l'axe du cylindre, l'arrangement étant de sorte que le cylindre (1), le premier piston (2), et le second piston (2) ou la pièce similaire (5) au piston limitent une chambre de travail (7) et qu'au moins l'arête de la face du premier piston (2) ou du second piston (2) ou de la pièce similaire (5) au piston, tournée vers la chambre de travail (7), commande un ou plusieurs orifices d'admission ou d'échappement (8, 9) de la chambre de travail (7), placés à la paroi du cylindre,
caractérisée en ce que les faces du premier et du second piston (2) ou du premier piston (2) et de la pièce similaire (5) au piston, qui sont tournées vers la chambre de travail, sont formées de manière à ce que les lignes d'arêtes, qui limitent les faces vers la surface latérale des pistons (2) ou de la pièce similaire au piston (5) ne sont pas à symétrie de révolution par rapport à l'axe du cylindre, et que les deux faces des pistons (2) ou de la pièce similaire au piston (5), qui sont tournées vers la chambre de travail et qui limitent cette chambre de travail en sens axial, s'adaptent par rapport à leur formes et à leur position de manière qu'au point mort supérieur de la machine à piston la chambre de travail (7) peut être réduite à volonté.

2. Machine à pistons selon la revendication 1, caractérisée par la face des pistons (2) qui est formée de manière à ce que les composantes de force radiales, qui proviennent de la pression du fluide moteur, se neutralisent de manière que seul une force axiale résulte sur le piston.

3. Machine à pistons selon la revendication 1 ou 2, caractérisée par un piston (2) au moins, qui est creux et qui sert de cylindre par sa paroi intérieure pour un piston intérieur (31) qui est enfermé et qui est fixé sur un arbre central (14) s'étendant dans le piston ou passant par le piston et qui exécute un mouvement alternatif oscillant relatif au piston (2) qui l'entoure, le système intérieur agissant par cet effet comme machine à pistons.

4. Machine à pistons selon la revendication 1, 2, ou 3, caractérisée en ce que le mouvement des pistons (2) est produit au moyen d'au moins un chemin incurvé (3), qui s'appuye sur un ou plusieurs guidages, consistant d'organes de guidage comme par exemple des rouleaux ou des glissières et fait un mouvement rotatif et alternatif relatif à ces guidages, et que ces organes de guidage (4) sont liés les uns aux autres avec des bascules (16).

5. Machine à piston selon la revendication 1, 2, 3 ou 4, caractérisée en ce qu'il y a plusieurs orifices d'admission ou plusieurs orifices d'échappement, ou plusieurs orifices d'admission et plusieurs orifices d'échappement à la paroi du cylindre par chambre de travail et que ces orifices d'admission ou que ces orifices d'échappement ne sont pas ouverts ou férmés ensemble en même temps.

6. Machine à piston selon la revendication 1,2,3,4 ou 5, caractérisée en ce que le fluide moteur dans la chambre de travail est mis en rotation ou est tourbilloné par le mouvement rotatif des faces tournées vers la chambre de travail et par la direction de l'orifice ou des orifices d'admission (8) ayant une composante tangentielle relativement à l'axe du cylindre.

7. Machine à pistons selon la revendication 1, 2, 3, 4, 5 ou 6, caractérisée par la synchronisation entre la rotation du piston et le mouvement alternatif du piston, qui est variable, puisque cette partie du mécanisme causant le mouvement alternatif rotatif du piston, qui est fixée directement ou indirectement au cylindre (1), est mobile par rapport au cylindre autour de l'axe du cylindre, ou l'autre partie de ce mécanisme, qui est fixée au piston (2), est mobile par rapport à la face du piston autour de l'axe de rotation du piston.

8. Machine à pistons selon la revendications 1, 2, 3, 4, 5, 6 ou 7, caractérisée en ce que le mouvement rotatif est transmis d'un des pistons (2) sur un autre piston (2), sur une pièce similaire (5) au piston et/ou à l'extérieur de la machine au moyen d'un arbre central (14) allant le long de l'axe du cylindre, le couple étant transmis du piston (2) sur l'arbre central (14) au moyen de rouleaux, qui transmettent des forces tangentielles et se meuvent de manière rotative durant la translation axiale comme des joints homocinétiques déplaçables longitudinalement.

9. Machine à pistons selon la revendication 1, 2, 3, 4, 5, 6 ou 7, caractérisée en ce que le couple est transmis du piston (2) sur l'arbre central (14) ou directement entre deux pistons voisins au moyen d'une ou plusieurs membranes ou soufflets ou autres organes similaires à des ressorts qui permettent le déplacement axial en longeur par une déformation élastique.

10. Machine à pistons selon la revendication 1,2,3,4,5, 6,7,8 ou 9, caractérisée en ce que la pièce similaire (5) au piston est créé de manière qu'il fait partie d'un moteur électrique ou d'un générateur électrique.

11. Machine à pistons selon la revendication 1,2,3,4,5, 6,7 ou 10, caractérisée en ce que le mouvement rotatif est transmis entre les pistons (2) ou entre un piston (2) et une pièce similaire (5) au piston à engagement positif par les deux faces voisines limitant la chambre de travail.

12. Machine à pistons selon la revendication 1,2,3,4,5, 6,7,8,9,10 ou 11, caractérisée en ce que les pistons (2) sont couchés sur un film lubrifiant, qui se trouve dans cette zone de la paroi du cylindre, où il n'y a pas d'orifices à commander, et que le lubrifiant est tenu à l'écart de la chambre de travail par un segment racleur ou par des autres systèmes d'étanchéité, s'il ne doit pas parvenir dans la chambre de travail.
